# EUROPÄISCHE PATENTSCHRIFT

(11) **EP 1 861 608 B1**
(45) Veröffentlichungstag und Bekanntmachung des Hinweises auf die Patenterteilung: **15.05.2013**
(21) Anmeldenummer: 06723685.1
(22) Anmeldetag: 24.03.2006
(51) Int. Cl.: F02M 25/07, F01N 3/28

(54) **ABGASANLAGE MIT EINER ABGASBEHANDLUNGSEINHEIT UND EINEM WÄRMETAUSCHER IN EINER ABGASRÜCKFÜHRLEITUNG**
EXHAUST SYSTEM WITH AN EXHAUST GAS TREATMENT UNIT AND A HEAT EXCHANGER IN AN EXHAUST RECYCLE LINE
SYSTEME D'ECHAPPEMENT COMPRENANT UNE UNITE DE TRAITEMENT DE GAZ D'ECHAPPEMENT ET UN ECHANGEUR THERMIQUE DANS UNE CONDUITE DE RETOUR DE GAZ D'ECHAPPEMENT

(30) Priorität: 24.03.2005 DE 102005014264
(43) Veröffentlichungstag der Anmeldung: 05.12.2007
(73) Patentinhaber: Emitec Gesellschaft für Emissionstechnologie mbH, 53797 Lohmar (DE); Behr GmbH & Co. KG, 70469 Stuttgart (DE)
(72) Erfinder: BRÜCK, Rolf, 51429 Bergisch Gladbach (DE); SCHEEDER, Andreas, 53721 Siegburg (DE); GESKES, Peter, 73760 Ostfildern (DE); MAUCHER, Ulrich, 70825 Korntal-Münchingen (DE); RUCKWIED, Jens, 70195 Stuttgart (DE)
(74) Vertreter: Kahlhöfer, Hermann
(86) Internationale Anmeldenummer: PCT/EP2006/002702
(87) Internationale Veröffentlichungsnummer: WO 2006/100090

(56) Entgegenhaltungen:
- EP-A- 1 503 070
- WO-A-2005/028848
- DE-A1-102004 042 454
- US-A- 5 785 030
- US-A- 2003 213 230
- US-A1- 2005 115 222
- PATENT ABSTRACTS OF JAPAN Bd. 2000, Nr. 08, 6. Oktober 2000 (2000-10-06) & JP 2000 146465 A (USUI INTERNATL IND CO LTD), 26. Mai 2000 (2000-05-26)

## Beschreibung

Gegenstand der vorliegenden Erfindung ist eine Abgasanlage für Verbrennungskraftmaschinen mit Wärmetauscher und Abgasbehandlungseinheit in einer Abgasrückfiahrleitung.

Abgasanlagen von Verbrennungskraftmaschinen werden oftmals mit Wärmetauschern ausgebildet, die insbesondere bei einer Rückführung des Abgases in den Lufteinlassbereich der Verbrennungskraftmaschine für eine Kühlung des Abgases eingesetzt werden. Eine Verschmutzung des Wärmetauschers durch im Abgas vorhandene Schadstoffe vermindert dessen Leistungsfähigkeit, so dass bei Auslegung des Wärmetauschers dieser im Grunde genommen überdimensioniert werden muss, um über einen längeren Zeitraum zu gewährleisten, dass der Wärmetauscher zumindest die Soll-Leistungsfähigkeit aufweist.

Um die Verschmutzung des Wärmetauschers zu vermindern, ist es aus dem Stand der Technik bekannt, vor dem Wärmetauscher einen Katalysator auszubilden, durch welchen zumindest langkettige Kohlenwasserstoffe entfernt werden, die zu klebrigen Ablagerungen im Wärmetauscher führen können. Solche Systeme weisen den Nachteil auf, dass entweder trotz Vorschaltung des Katalysators nur eine ungenügende Umsetzung des Abgases erfolgt und somit trotzdem eine Verschmutzung des Wärmetauscher vorliegt oder dass der Katalysator sehr groß dimensioniert werden muss, um die Verschmutzung des Wärmetauschers wirksam zu unterbinden.

Aus der US 2003/0213230 A1 ist ein Abgasbehandlungssystem mit einer Abgasrückführleitung bekannt, in welcher ein Wärmetauscher vorgesehen ist. Im Einlassbereich des Wärmetauschers ist ein Oxidationskatalysator vorgesehen.
Dieser ist als Schicht auf den Wandungen der Abgasrückführleitung vorgesehen. So kann gemäß der US 2003/0213230 A1 eine Reduzierung der unverbranaten Kohlenstoffe erreicht werden.

Die JP 2000146465 beschreibt zudem ein Abgastückführsystem, wobei in der Abgasrückführleitung ein Wärmetauscher vorgesehen ist, an dessen Wänden ein Oxidationskatalysator vorgesehen sein kann, damit das Zusetzen der Kanäle durch Partikel vermieden werden kann. Weiterhin wird auch vorgeschlagen, die Wände der Abgasrückführleitung mit einem Katalysator auszuführen, wobei dessen Platzierung und Ausgestaltung, unter Berücksichtigung der Adhäsion bzw. Akkumulation von Partikeln (PM und SOF) erfolgt.

Davon ausgehend liegt der Erfindung die Aufgabe zugrunde, ein in der Abgaszückfiihrleitung einzusetzendes System umfassend einen Wänmetauscher und einen Katalysator vorzuschlagen, bei welchem eine wirksame Verminderung der Verschmutzung des Wärmetauschers und gleichzeitig ein möglichst kleines Bauvolumen des Wärmetauschers und des Katalysators erreicht wird.

Diese Aufgabe wird gelöst durch eine Abgasanlage mit den Merkmalen des Anspruchs 1. Vorteilhafte Weiterbildungen sind Gegenstand der abhängigen Ansprüche.

Die erfindungsgemäße Abgasanlage einer Verbrennungskraftmaschine, die eine Ansauganlage und einen Abgasausgang umfasst, wobei Abgasausgang und Ansauganlage über eine Abgasrückführleitung verbunden sind, in der eine Abgasbehandlungseinheit und ein Wärmetauscher ausgebildet sind, wobei der Wärmetauscher einen ersten Staudruck und die Abgasbehandlungseinheit einen zweiten Staudruck aufweist, der kleiner als der erste Staudruck ist, zeichnet sich dadurch aus, dass die Abgasbehandlungseinheit in einem solchen ersten Abstand in Strömungsrichtung vor dem Wärmetauscher ausgebildet ist, dass im Betrieb eine in die Abgasbehandlungseinheit eintretende Gasströmung vergleichmäßigt wird. Das bedeutet insbesondere, dass der Staudruck in Strömungsrichtung vor der Abgasbehandlungseinheit durch den ersten Staudruck des Wärmetauschers beeinflusst wird.

Die Abgasbehandlungseinheit umfasst weiter einen Wahenkörper. Mit einem Wabenkörper kann eine Abgasbehandlungseinheit geschaffen werden, deren Eigenschaften wie Oberfläche, Staudruck, etc. sehr genau einizesteht werden können. Als Wabenkörper eignen sich insbesondere metallische oder keramische Wabenkörper. Insbesondere können hier in vorteilhafter Weise Wabenkörper eingesetzt werden, wie sie beispielsweise in der DE 197 55 703 A1, der WO 90/13736 A1 und der WO 99/11911 A1 beschrieben sind. In Bezug auf die Befestigung des Wabenkörpers wird auf diese Anmeldungen vollinhaltlich Bezug genommen.

Erfindungsgemäß ist der erste Abstand so gewählt, dass sich der Effekt des ersten Staudrucks und des zweiten Staudrucks kumulieren. Außerdem beträgt der erste Abstand zwischen der Abgasbehandlungseinheit und dem Wärmetauscher weniger als 15 mm, bevorzugt weniger als 10 mm, besonders bevorzugt weniger als 5 mm.

Unter Kumulieren wird hier insbesondere verstanden, dass der vor der Abaasbehandlungseinheit anliegende Staudruck größer ist als der zweite Staudruck, den die Abgasbehandlungseinheit als solche aufweisen würde. Der Staudruck vor einem Bauteil in einer Strömung bewirkt eine Art Druckpolster, welches zu einer veränderung der Strömung führt. Im Extremfall bewirkt die vorliegende Erfindung, dass sich statt zweier Bereiche mit einem Druckpolster ieweils vor dem Wärmetauschers und der Abgasbehandiungseinheit nur ein Druckpolster vor der Abgasbehandlungseinheit bildet.

Die Kumulation der Staudrücke führt in vorteilhafter Weise dazu, dass das Abgas vor Einströmen in die Abgasbehaudlungseinheit einen Staudruck überwinden muss, der größer ist als der zweite Staudruck der Abgasbehandlungseinheit. Je nach Auslegung des Wärmetauschers und der Abgasbehandlungseinheit ist der Staudruck sogar deutlich größer als der zweite Staudruck. Die Vergroßerung des Staudrucks bewirkt eine Vergleichmäßigung der Beströmung der Abgasbehandlungseinheit und damit der Gasströmung durch Abgasbehandlungseinheit und Wärmetauscher.

Unter einem Wärmetauscher ist hier insbesondere auch ein Abgaskühler zu verstehen, mit dem das rückgeführte Abgas gekühlt wird. Die Verbrennungskraftmaschine ist insbesondere ein Dieselmotor, beispielsweise ein Dieselmotor eines Kraftfahrzeugs (z. B. eines Personenkraftwagens, eines Lastkraftwagens, eines motorbetriebenen Zweirades, Bootes oder Luftfahrzeugs) oder ein Dieselmotor in stationärer Anwendung. Unter einer Vergleichmäßigung wird insbesondere auch eine Verbreiterung der Wahrscheinlichkeitsverteilung der anliegenden Geschwindigkeiten verstanden.

Die Bauform des Wärmetauschers bedingt den erhöhten Staudruck im Vergleich zur Abgasbehandlungseinheit. Insbesondere ist ein Wärmetauscher vorteilhaft, welcher eine Mehrzahl von Rohren aufweist, durch die das Abgas strömt. Bevorzugt werden diese Rohre von einem Kühlmittel umströmt, welches das Gehäuse des Wärmetauschers durchströmt und welches einem nicht dargestellten Kühlkreislaufs der Verbrennungskraftmaschine entnommen ist. Als Abgasbehandlungseinheiten eignen sich insbesondere Wabenkörper, beispielsweise keramische oder metallische Wabenkörper, oder auch Drahtgestrickkörper, Körper aus Metallschaum oder ähnliches. Metallische Wabenkörper können insbesondere aus mindestens einer zumindest teilweise strukturierten metallischen Lage und gegebenenfalls mindestens einer im wesentlichen glatten Lage, die miteinander aufgewickelt oder gestapelt und verwunden werden, aufgebaut sein. Die miteinander verwundenen oder aufgewickelten Lagen bilden durchströmbare Hohlräume, die durch die Lagen begrenzt werden. Die Lagen sind insbesondere aus einem hochtemperaturkorrosionsfesten Material, wie Al- oder Cr-Stahl ausgebildet. Die Lagen können miteinander verbunden sein, insbesondere stoffschlüssig, wie beispielsweise durch ein Hochtemperaturlötverfahren. Sowohl die im wesentlichen glatten Lagen als auch die zumindest teilweise strukturierten Lagen können zumindest in Teilbereichen Mikrostrukturen, Leitflächen, Durchbrechungen und/oder Perforationen aufweisen, die zu einer noch besseren Durchmischung der Gasströmung dienen.

Die Vergleichmäßigung der Gasströmung vor Eintreten in die Abgasbehandlungseinheit erfolgt in vorteilhafter Weise dadurch, dass die Abgasbehandlungseinheit relativ nahe vor dem Wärmetauscher ausgebildet wird. Dies führt zu einer Vergleichmäßigung der Gasströmung bereits in der Abgasbehandlungseinheit, so dass hier die Umsetzungsrate verbessert wird, da der Querschnitt der Abgasbehandlungseinheit gleichmäßiger mit Abgas beaufschlagt wird. So kann das Volumen der Abgasbehandlungseinheit im Vergleich zu einem üblichen Aufbau bei gleicher Umsetzungsrate der Schadstoffe im Abgas reduziert werden. Durch die deutlich effizientere Umsetzungsrate der Schadstoffe sinkt auch die Verschmutzung des Wärmetauschers, so dass dieser im Vergleich zu konventionellen Wärmetauschern kleiner dimensioniert werden kann.

Um eine Abgasbehandlungseinheit auszubilden, die einen nur geringen Staudruck aufweist, ist es möglich, einen Wabenkörper einzusetzen, der eine relativ geringe Zellenzahl, beispielsweise weniger als 400 cpsi (cells per square inch, Zellen pro Quadratzoll), bevorzugt weniger als 300 cpsi, besonders bevorzugt 200 cpsi und weniger, insbesondere sogar von 100 cpsi aufweist.

Gemäß einer weiteren vorteilhaften Ausgestaltung beträgt ein zweiter Abstand einer gaseintrittsseitigen Stirnseite der Abgasbehandlungseinheit von einer gaseintrittsseitigen Stirnseite des Wärmetauchers weniger als 60 mm, bevorzugt weniger als 45 mm, besonders bevorzugt weniger als 30 mm.

Diese Werte haben sich als besonders vorteilhaft herausgestellt. Insbesondere kommt es bei üblichen Betriebsbedingungen zu einer Kumulierung der Effekte des ersten und des zweiten Staudrucks kommen.

Gemäß einer weiteren vorteilhaften Ausgestaltung der erfindungsgemäßen Abgasanlage beträgt die Ausdehnung der Abgasbehandlungseinheit in Strömungsrichtung weniger als 100 mm, bevorzugt weniger als 50 mm, besonders bevorzugt 25 mm oder weniger.

Aufgrund der sehr gleichmäßigen und effektiven Umsetzung der entsprechenden Stoffe im Abgas, insbesondere von Kohlenwasserstoffen, können relativ kleine Abgasbehandlungseinheiten verwendet werden.

Insbesondere ist es auch vorteilhaft, Wärmetauscher und Abgasbehandlungseinheit in einem gemeinsamen Gehäuse vorzusehen. Hierbei kann die Abgasbehandlungseinheit in einer entsprechenden Sicke des Gehäuses mittels einer Ausbördelung oder ähnlichem gehalten sein. Auch ist es möglich, die Abgasbehandlungseinheit bündig auf eine Stirnseite des Wärmetauschers aufzusetzen.

Gemäß einer weiteren vorteilhaften Ausgestaltung der erfindungsgemäßen Abgasanlage ualfasst die Abgasbehandlungseinheit eine katalytisch aktive Beschichtung, insbesondere eine Oxidationskatalysatorbeschichtung.

Die katalytisch aktive Beschichtung umfasst beispielsweise einen keramischen Washcoat, der Materialien enthält, die die gewünschten Reaktionen katalysieren, also insbesondere die Reaktionstemperatur dieser Reaktionen so weit herabsetzen, dass diese in nennenswertem Umfang bei den Temperaturen in der Abgasrückführleitung ablaufen. Als Katalysatoren eignen sich insbesondere Edelmetalle wie Platin, Rhodium oder ähnliches. Die Oxidationskatalysatorbeschichtung katalysiert insbesondere die Oxidation von Kohlenwasserstoffen, da diese mit für das Verschmutzen des Wärmetauschers verantwortlich sind. Die Kohlenwasserstoffe bilden eine klebrige Substanz, die auf den kalten Bereichen des Wärmetauschers kondensiert und die weiterhin dazu führen kann, dass im Abgas enthaltene Russpartikel an den Wänden des Wärmetauscher ankleben. Die Oxidation von Kohlenwasserstoffen führt also in besonders vorteilhafter Weise zu einer deutlichen Verringerung der Verschmutzung des Wärmetauschers. Insbesondere in Abgasanlagen von Dieselmotoren erfolgt aufgrund des relativ hohen Sauerstoffanteils im Abgas eine sehr weitgehende bis vollständige Oxidation der Kohlenwasserstoffe.

Um eine möglichst große Umsetzungseffektivität der Oxidation der Kohlenwasserstoffe zu erreichen, ist die Abgasbehandlungseinheit insbesondere so ausgebildet, dass eine möglichst lange Verweilzeit und eine möglichst große zur Reaktion zur Verfügung stehende Oberfläche gegeben ist.

Gemäß einer weiteren vorteilhaften Ausgestaltung der erfindungsgemäßen Abgasanlage ist das Verhältnis von erstem Staudruck zu zweitem Staudruck größer als 2, bevorzugt größer als 10.

Insbesondere bei diesen Staudruckverhältnissen, wenn also der Staudruck des Wärmetauschers als solchem um mehr als einen Faktor 2 oder sogar 10 größer ist als der Staudruck der Abgasbehandlungseinheit als solcher, kumulieren in besonders vorteilhafter Weise die Effekte des ersten Staudrucks des Wärmetauscher und des zweiten Staudrucks der Abgasbehandlungseinheit bereits bei ersten Abständern von 15 mm oder weniger.

Die vorliegende Erfindung wird weiterhin anhand der beigefügten Figuren näher erläutert, ohne dass sie auf die dort gezeigten und beschriebenen Ausfillirungsbeispiele und Vorteile beschränkt wäre. Es zeigen:
- Fig. 1: schematisch ein erstes Ausführungsbeispiel einer erfindungsgemäßen Abgasanlage;
- Fig. 2: schematisch einen Ausschnitt des ersten Ausfuhrungsbeispiels einer erfindungsgemäßen Abgasanlage;
- Fig. 3: schematisch einen Ausschnitt eines zweiten AusfWarimgsbeispiels einer erfindungsgemäßen Abgasanlage; und
- Fig. 4: schematisch zwei Wahrscheinlichkeitsverteilungen der Strömungsgeschwindigkeit.

Fig. 1 zeigt schematisch ein erstes Ausführungsbeispiel einer erfindungsgemäßen Abgasanlage 1 einer Verbrennungskraftmaschine 2. Die Verbrennungslaaftmaschine 2 umfasst eine Ansauganlage 3 und einen Abgasausgang 4, wobei Abgasausgang 4 und Ansauganlage 3 über eine Abgasrückführleitung 5 verbunden sind, in der eine Abgasbehandlungseinheit 6 und ein Wärmetauscher 7 ausgebildet sind.

Der Wärmetauscher 7 weist einen ersten Staudruck und die Abgasbehandlungseinheit 6 einen zweiten Staudruck auf, der kleiner als der erste Staudruck ist. Die übliche Strömungsrichtung des Abgases wurde durch entsprechende Pfeile symbolisiert. Die Menge an Abgas, die durch die Abgasrückfuhrleitung 5 strömt, kann geregelt werden, beispielsweise durch nicht eingezeichnete entsprechende Ventile. Die Abgasrückführleitung 5 kann abgasseitig sowohl stromaufwärts als auch stromabwärts eines nicht gezeigten Abgasturboladers abzweigen.

Erfindungsgemäß ist die Abgasbehandlungseinheit 6 in einem solchen ersten Abstand 8 in Strömungsrichtung vor dem Wärmetauscher 7 ausgebildet ist, so dass im Betrieb eine in die Abgasbehandlungseinheit 6 eintretende Gasströmung 14 vergleichmäßigt wird. Der erste Abstand 8 liegt hier bei weniger als 15 mm, bevorzugt bei weniger als 10 mm, besonders bevorzugt bei weniger als 5 mm. Wärmetauscher 7 und Abgasbehandlungseinheit 6 sind so ausgeführt, dass es bei diesem ersten Abstand 8 zur Kumulation der Effekte des ersten Staudrucks und des zweiten Staudrucks kommt, so dass das in die Abgasbehandlungseinheit 6 einströmende Abgas einen Staudruck überwinden muss, der größer als der zweite Staudruck der Abgasbehandlungseinheit 6 als solche ist. Dies führt wie oben dargelegt zu einer Vergleichmäßigung der Gasströmung 14, die in die Abgasbehandlungseinheit 6 einströmt.

Fig. 2 zeigt schematisch den Ausschnitt der Abgasrückführleitung 5, welcher die Abgasbehandlungseinheit 6 und den Wärmetauscher 7 umfasst. Ein zweiter Abstand 9 zwischen einer gaseintrittsseitigen Stirnseite 10 des Wärmetauscher 7 und einer gaseintrittsseitigen Stirnseite 11 der Abgasbehandlungseinheit 6 ist erfindungsgemäß so gewählt, dass es zu einer Vergleichmäßigung der Strömung in der Abgasbehandlungseinheit 6 kommt. Insbesondere beträgt der zweite Abstand 9 weniger als 60 mm, bevorzugt weniger als 45 min, besonders evorzugt weniger als 30 mm. Als Abgasbehandlungseinheit 6 können insbesondere kurze Wabenkörper zum Einsatz kommen, insbesondere einer Ausdehnung 12 in Strömungsrichtung von etwa 20 bis etwa 40 mm. Der erste Abstand 8 beträgt weniger als 15mm, oder beispielsweise auch 5 mm oder weniger. Insbesondere ist der erste Abstand 8 so gewählt, dass sich der Effekt des ersten Staudrucks des Wärmetauscher 7 und des zweiten Staudrucks der Abgasbehandlungseinheit 6 kumulieren, so dass das Abgas, welches in die Abgasbehandlungseinheit 6 strömt, einen Staudruck überwinden muss, der größer, bevorzugt deutlich größer als der zweite Staudruck der Abgasbehandlungseinheit 6 ist.

Fig. 3 zeigt schematisch einen Ausschnitt eines weiteren Ausfühnngsbeispiels einer erfindungsgemäßen Abgasanlage 1. Hier ist in der Abgasrückführleitung 5 ein Konus 13 ausgebildet, welcher die als Wabenkörper 17 mit hier konischen Kanälen 18 ausgeführte Abgasbehandlungseinheit 6 umfasst. Der Konus 13 führt das durch die Abgasrückführleitung 5 strömende Gasströmung 14 zum Wärmetauscher 7. Der Wärmetauscher 7 umfasst Abgasrohre 15 in einem Gehäuse 16. Die Gasströmung 14 strömt durch die Abgasrohre 15, wobei diese im Gehäuse 16 von einem Kühlmittel umströmt werden, welches Teil des Kühlkreislaufs der Verbrennungskraftmaschine 2 ist. Der erste Abstand 8 zwischen Wärmetauscher 7 und Abgasbehaadlungseinheit 6 ist erfindungsgemäß so gewählt, dass im Betrieb eine in die Abgasbehandlungseinheit 6 eintretende Gasströmung 14 vergleichmäßigt wird.

Fig. 4 zeigt schematisch eine erste Wahrscheinlichkeitsverteilung 19 der Geschwindigkeit v und eine zweite Wahrscheinlichkeitsverteilung 20 der Geschwindigkeit v. Die erste Wahrscheinlichkeitsverteilung 19 ergibt sich, wenn nur die Abgasbehandlungseinheit 6 mit Gas beströmt wird, also ohne das in Strömungrichtung hinter dieser ein Wärmetauscher 7 ausgebildet ist. Aufgetragen ist für beide Verteilungen die Wahrscheinlichkeit, dass eine bestimmte Geschwindigkeit im Gas vorliegt. Sowohl die Wahrscheinlichkeit als auch die Geschwindigkeit werden in relativen Einheiten angegeben. Die zweite Wahrscheinlichkeitsverteilung 20 ist die Wahrscheinlichkeitsverteilung in einem erfindungsgemäßen System. Sie betrifft also eine Abgasanlage 1 mit einem Wärmetauschers 7 und einer Abgasbehandlungseinheit 6 in einer Abgasrilckführleitung 5. Die zweite Wahrscheinlichkeitsverteilung 20 ist breiter, weist insbesondere eine größere Breite bei halber maximaler Höhe (full width half maximum) auf als die erste Wahrscheinlichkeitsverteilung 19. Dies beruht auf der erfindungsgemäßen Vergleichmäßigung der Strömung.

Die erfindungsgemäße Abgasanlage erlaubt in vorteilhafter Weise die Ausbildung eines Wärmetauschers 7 und einer Abgasbehandlungseinheit 6 wie beispielsweise ein Wabenkörper in der Abgasruckruhrleitung 5, wobei sowohl der Wärmetauscher 7 als auch die Abgasbehandlungseinheit 6 kleiner als in üblicher Weise ausgebildet werden können. Dies spart erhebliche Kosten bei der Auslegung solcher Systeme.

## Patentansprüche

1. Abgasanlage (1) einer Verbrennungskraftmaschine (2), die eine Ansauganlage (3) und einen Abgasausgang (4) umfasst, wobei Abgasausgang (4) und Ansauganlage (3) über eine Abgasrückführleitung (5) verbunden sind, in der eine Abgasbehandxungseinheit (6) und ein Wärmetauschers (7) ausgebildet sind, wobei der Wärmetauscher (7) einen ersten Staudruck und die Abgasbehandlungseinheit (6) einen zweiten Staudruck aufweist, der kleiner als der erste Staudruck ist, wobei die Abgasbehandlungseinheit (6) in einem ersten Abstand (8) in Strömungsrichtung vor dem Wärmetauscher (7) ausgebildet ist, **dadurch gekennzeichnet, dass**
die Abgasbehandlungseinheit (6) einen Wabenkörper (17) umfasst und der erste Abstand (8) zwischen der Abgasbehandlungseinheit (6) und dem Wärmetauscher (7) weniger als 15 mm beträgt, und weiter sich im Betrieb der Effekt des ersten Staudrucks und des zweiten Staudrucks kumulieren, indem der zweite Staudruck in Strömungsrichtung vor der Abgasbehandlungseinheit (6) durch den ersten Staudruck des Wärmetauschers (7) beeiunflusst wird und so eine in die Abgasbehandlungseinheit (6) eintretende Gasströmung (14) hinsichtlich der Beströmung vergleichmäßigt wird.

2. Abgasanlage (1) nach Anspruch 1, bei der das Verhältnis von erstem Staudruck zu zweitem Staudruck größer als 2 ist.

3. Abgasanlage (1) nach einem der vorhergehenden Ansprüche, bei der ein zweiter Abstand (9) einer gaseintrittsseitigen Stirnseite (11) der Abgasbehandlungseinheit (6) von einer gaseintrittsseitigen Stirnseite (10) des Wärmetauschers (7) weniger als 60 mm, bevorzugt weniger als 45 mm, besonders bevorzugt weniger als 30 mm beträgt.

4. Abgasanlage (1) nach einem der vorhergehenden Ansprüche, bei der die Ausdehnung (12) der Abgasbehandlungseinheit (6) in Strömungsrichtung weniger als 100 mm beträgt, bevorzugt weniger als 50 mm, besonders bevorzugt 25 mm oder weniger.

5. Abgasanlage (1) nach einem der vorhergehenden Ansprüche, bei der die Abgasbehandlungseinheit (6) eine katalytisch aktive Beschichtung, insbesondere eine Oxidationskatalysatorbeschichtung umfasst.

6. Abgasanlage (1) nach einem der vorhergehenden Ansprüche, bei der das Verhältnis von erstem Staudruck zu zweitem Staudruck größer als 10 ist.

## Claims

1. An exhaust system (1) of an internal combustion engine (2), which comprises an intake system (3) and an exhaust outlet (4), wherein the exhaust outlet (4) and the intake system (3) are connected via an exhaust gas recirculation line (5) in which an exhaust gas treatment unit (6) and a heat exchanger (7) are formed, wherein the heat exchanger (7) has a first backpressure and the exhaust gas treatment unit (6) has a second backpressure which is lower than the first backpressure, wherein the exhaust gas treatment unit (6) is formed at a first distance (8) upstream of the heat exchanger (7) in the direction of flow;
**characterized in that**
the exhaust gas treatment unit (6) comprises a honeycomb body (17) and the first distance (8) between the exhaust gas treatment unit (6) and the heat exchanger (7) is less than 15 mm and further that during operation the effect of the first backpressure and of the second backpressure accumulate due to the second backpressure upstream of the exhaust gas treatment unit (6) in the direction of flow being influenced by the first backpressure of the heat exchanger (7) so that a gas flow (14) which enters the exhaust gas treatment unit (6) is homogenized in its flow.

2. The exhaust system (1) as claimed in claim 1, in which the ratio of the first backpressure to the second backpressure is greater than 2.

3. The exhaust system (1) as claimed in one of the preceding claims, in which a second distance (9) of a gas inlet end side (11) of the exhaust gas treatment unit (6) from a gas inlet end side (10) of heat exchanger (7) is less than 60 mm, preferably less than 45 mm, particularly preferably less than 30 mm.

4. The exhaust system (1) as claimed in one of the preceding claims, in which the extent (12) of the exhaust gas treatment unit (6) in the direction of flow is less than 100 mm, preferably less than 50 mm, particularly preferably 25 mm or less.

5. The exhaust system (1) as claimed in one of the preceding claims, in which the exhaust gas treatment unit (6) comprises a catalytically active coating, in particular an oxidation catalyst coating.

6. The exhaust system (1) as claimed in one of the preceding claims, in which the ratio of the first backpressure to the second backpressure is greater than 10.

## Revendications

1. Système d'échappement (1) d'un moteur à combustion interne (2), qui comporte un système d'admission (3) et une sortie de gaz d'échappement (4), la sortie de gaz d'échappement (4) et le système d'admission (3) étant connectés au moyen d'une conduite de retour de gaz d'échappement (5) dans laquelle sont réalisés une unité de traitement de gaz d'échappement (6) et un échangeur thermique (7), l'échangeur thermique (7) présentant une première pression dynamique et l'unité de traitement de gaz d'échappement (6) présentant une deuxième pression dynamique qui est inférieure à la première pression dynamique, l'unité de traitement de gaz d'échappement (6) étant réalisée à une première distance (8) avant l'échangeur thermique (7) dans la direction de l'écoulement,
**caractérisé en ce que**
l'unité de traitement de gaz d'échappement (6) comporte un corps en nids d'abeilles (17) et la première distance (8) entre l'unité de traitement de gaz d'échappement (6) et l'échangeur thermique (7) vaut moins de 15 mm, et en outre, lors du fonctionnement, l'effet de la première pression dynamique et celui de la deuxième pression dynamique sont cumulatifs, la deuxième pression dynamique avant l'unité de traitement de gaz d'échappement (6) dans la direction de l'écoulement étant influencée par la première pression dynamique de l'échangeur thermique (7) et un flux de gaz (14) entrant dans l'unité de traitement de gaz d'échappement (6) étant ainsi homogénéisé en ce qui concerne l'écoulement.

2. Système d'échappement (1) selon la revendication 1, dans lequel le rapport de la première pression dynamique à la deuxième pression dynamique est supérieur à 2.

3. Système d'échappement (1) selon l'une quelconque des revendications précédentes, dans lequel une deuxième distance (9) entre une face frontale (11), du côté de l'entrée de gaz, de l'unité de traitement de gaz d'échappement (6) et une face frontale (10), du côté de l'entrée de gaz, de l'échangeur thermique (7) vaut moins de 60 mm, de préférence moins de 45 mm, de manière particulièrement préférée moins de 30 mm.

4. Système d'échappement (1) selon l'une quelconque des revendications précédentes, dans lequel la dimension (12) de l'unité de traitement de gaz d'échappement (6) dans la direction de l'écoulement vaut moins de 100 mm, de préférence moins de 50 mm, de manière particulièrement préférée 25 mm ou moins.

5. Système d'échappement (1) selon l'une quelconque des revendications précédentes, dans lequel l'unité de traitement de gaz d'échappement (6) comporte un revêtement catalytiquement actif, en particulier un revêtement catalyseur d'oxydation.

6. Système d'échappement (1) selon l'une quelconque des revendications précédentes, dans lequel le rapport de la première pression dynamique à la deuxième pression dynamique est supérieur à 10.
